# EUROPÄISCHE PATENTSCHRIFT

(11) **EP 0 133 647 B1**
(45) Veröffentlichungstag und Bekanntmachung des Hinweises auf die Patenterteilung: **12.08.1987**
(21) Anmeldenummer: 84107614.4
(22) Anmeldetag: 30.06.1984
(51) Int. Cl.: F41D 10/08

(54) **Vorrichtung zum Einschieben einer Patrone in das Patronenlager eines Waffenrohres**
Device for introducing a cartridge into the cartridge chamber of a gun barrel
Dispositif pour engager une cartouche dans la chambre d'une arme à feu

(30) Priorität: 05.08.1983 CH 4263/83
(43) Veröffentlichungstag der Anmeldung: 06.03.1985
(73) Patentinhaber: Werkzeugmaschinenfabrik Oerlikon-Bührle AG, 8050 Zürich (CH)
(72) Erfinder: Stauffacher, Werner, CH-8307 Effretikon (CH)

## Beschreibung

Die Erfindung betrifft eine Vorrichtung zum Einschieben einer eine Spitze und eine Längsachse aufweisenden Patrone in das Patronenlager des Waffenrohres einer selbsttätigen Feuerwaffe, die ein Waffengehäuse aufweist, enthaltend: - einen Patronenzuführkanal, der neben dem Waffenrohr angeordnet ist;
- einen hin- und hergehenden Verschluss zum Einschieben der Patronen aus dem Patronenzuführkanal in das Patronenlager des Waffenrohres;
- Führungsorgane zum Ablenken der im Führungskanal befindlichen Patronen gegen das Waffenrohr.

Bei einer bekannten Vorrichtung zum Zuführen von Patronen zu einer Feuerwaffe (siehe US-A-3 955 469) ist ein Aufnahmegehäuse mit einem quergerichteten Zuführkanal vorhanden zur Aufnahme der gegurteten Munition. Das Aufnahmegehäuse ist an der Waffe befestigt und enthält einen hinund hergehenden Verschluss, der koaxial zum Waffenrohr angeordnet ist und von einem Verschlussträger bewegt wird. Es ist eine erste Ablenkklinke vorhanden, die jedoch starr am Gehäuse befestigt und nicht verschwenkbar gelagert ist. Es ist ferner eine Klinke vorhanden, die als Rücklaufsperre dient, die jedoch nicht als Ablenkklinke ausgebildet ist. Ferner ist noch eine zweite Ablenkklinke schwenkbar gelagert, die jedoch nur federnd gehalten ist und die bei grösseren Kräften ausweichen kann.

Bei einer anderen bekannten Vorrichtung zum Zuführen von Patronengurten zu einer automatischen Feuerwaffe (siehe US-A-2 875 671) sind sogenannte Einlegehebel angeordnet, welche mit Hilfe von Steuernocken betätigt werden und welche die Patronen aus dem Patronenzuführkanal seitlich gegen das Waffenrohr verschieben, worauf die Patronen durch den Verschluss in das Patronenlager des Waffenrohres hineingeschoben werden. Die Steuernocken werden durch das zurücklaufende Waffenrohr betätigt. Diese zweite Vorrichtung ist kompliziert und aufwendig und benötigt viele störanfällige zusätzliche Organe.

Die vorliegende Erfindung bezweckt die Schaffung einer einfachen zuverlässigen Vorrichtung, die einerseits von Federkräften unabhängig ist und welche andererseits keine zusätzlichen Betätigungsorgane benötigt.

Die erfindungsgemässe Vorrichtung, mit der diese Aufgabe gelöst wird, ist gekennzeichnet durch
- eine Stütz- und Ablenkklinke, die sich - in Schussrichtung der Waffe gesehen - hinter dem Führungsorgan befindet und ein Abgleiten der Patrone vom Führungsorgan verhindert;
- diese Stützklinke ragt in den Patronenzuführkanal und ist im Bereich der einzuschiebenden Patronenspitze im Patronenzuführkanal schwenkbar gelagert, wobei die Schwenkachse parallel zur Längsachse angeordnet ist;
- diese Stützklinke weist eine Führungsfläche auf, die sich gegenüber den im Patronenzuführkanal angeordneten Patronen befindet;
- diese Stützklinke weist ferner eine Stützfläche auf, die sich gegenüber dem Waffengehäuse befindet und quer zur genannten Führungsfläche gerichtet ist;
- diese Stützklinke ist durch die Patronen ausschwenkbar und bildet mit der genannten Stützfläche einen Anschlag, der ein unbeabsichtigtes Zurückgleiten der Patronenspitze in den Patronenzuführkanal und ein Ausweichen der Patronen gegenüber dem exzentrischen Vorschub durch den Verschluss verhindert;
- diese Stützfläche besitzt einen Anschlag, der in der einen Stellung der Stützklinke an einem ortsfesten Anschlag anliegt, wodurch die Stützklinke eine Rücklaufsperre bildet, welche verhindert, dass die Patronenspitze in den Patronenzuführkanal zurückgleitet, nachdem die Patrone die Stützklinke betätigt hat und nachdem die Patrone an der Führungsfläche der Stützklinke vorbeigeschoben wurde und in das Waffengehäuse hineinragt.

Ein Ausführungsbeispiel der erfindungsgemässem Vorrichtung ist anhand der beigefügten Zeichnung im folgenden ausführlich beschrieben.

Es zeigt:
Fig.1 einen Längsschnitt durch einen Teil einer Feuerwaffe
Fig.2 einen Schnitt nach Linie 11-11 in Fig.1.

In Fig.1 ist ein Teil des Waffengehäuses 10 einer Feuerwaffe dargestellt, an dem vorne ein Waffenrohr 11 befestigt ist. Zwei Patronenzuführkanäle 12 und 13 sind am Zapfen 14 schwenkbar am Waffengehäuse 10 befestigt. Der linke Patronenzuführkanal 12 ist ausgeschwenkt dargestellt, so dass keine Patronen aus diesem Kanal 12 der Waffe zugeführt werden können. Der rechte Patronenzuführkanal 13 befindet sich hingegen in Arbeitsstellung, so dass die Patronen 23 aus diesem Kanal 13 in das Waffenrohr 11 eingeschoben werden können. Die ausgeschwenkte Stellung des Patronenzuführkanals 13 ist mit strichpunktierten Linien angedeutet. Eine nicht dargestellte Umschaltvorrichtung sorgt dafür, dass sich immer der eine oder andere patronenzuführkanal (12, 13) in Arbeitsstellung befindet, während der andere ausgeschwenkt ist.

Im Waffengehäuse 10 ist ein Verschluss 15 verschiebbar gelagert. Dieser Verschluss 15 ist in Fig.1 in seiner hintersten Stellung gezeigt, er besitzt einen Verschlusskopf 16 und ein Steuerstück 17, sowie zwei Riegel 18. Das Steuerstück 17 ist verschiebbar im Verschlusskopf 16 angeordnet. In der vordersten Stellung des Verschlusskopfes 15 ragt das Steuerstück 17 zwischen die beiden Riegel 18 hinein und drückt die Riegel 18 in Aussparungen 19 des Waffenrohres 11 hinein, so dass der Verschlusskopf 16 im Waffenrohr 11 verriegelt ist. In der hintersten Stellung des Verschlusses 15 befindet sich das Steuerstück 17 hinter den Riegeln 18 und somit ist der Verschlusskopf entriegelt. Die Verschiebung des Verschlusses 15 erfolgt in der üblichen Weise in einer Richtung durch eine nicht dargestellte Vorholfeder und in der anderen Richtung durch den Gasdruck. Auch die Förderung der Patronengurte in den Patronenzuführkanälen 12 und 13 erfolgt in der üblichen Weise. Beides ist daher hier nicht weiter beschrieben.

Bei der Verschiebung des Verschlusses 15 aus seiner hintersten in seine vorderste Stellung (gemäss Fig.1 von rechts nach links), stösst der Verschluss 15 mit der Kante 22 gegen den Boden 36 der Patrone 23. Die Patronenachse ist gegenüber der Waffenachse geneigt. Die Patrone 23 wird an einer Ablenkvorrichtung 24 abgelenkt und in das Waffenrohr 11 hineingeschoben. Anschliessend wird die Patrone 23 durch einen Zündstift 25 des Steuerstückes 17 gezündet. Diese Ablenkvorrichtung 24, welche insbesondere iin Fig.2 genauer dargestellt ist, ist Gegenstand der vorliegenden Erfindung.

Gemäss Fig.2 weisen die oben erwähnten Zuführkanäle 12 und 13 je eine Seitenwand 34 auf. Entlang dieser Seitenwände 34 bewegen sich die Patronen 23 in den Zuführkanälen 12,13 gegen das Waffenrohr 11 in Richtung der Pfeile AA. Die beiden Ablenkvorrichtungen 24 rechts und links des Waffenrohres 11 haben die Aufgabe die Spitze der Patronen 23 gegen das Waffenrohr 11 zu lenken, wie insbesondere aus Fig.1 ersichtlich ist.

Diese beiden Ablenkvorrichtungen 24, die spiegelbildlich ausgebildet sind, weisen je ein Gehäuse 38 auf, in dem je eine Ablenkklinke 39 schwenkbar um eine Achse 40 gelagert ist. In einer Bohrung 41 des Gehäuses 38 befindet sich eine Hülse 42, die eine Feder 43 enthält, welche sich einerseits am Boden der Hülse 42 und andererseits am Boden der Bohrung 41 abstützt und das Bestreben hat, die Hülse 42 gegen die Ablenkklinke 39 zu drücken und dabei diese Ablenkklinke 39 in der gezeigten Stellung zu halten. Die Ablenkklinke 39 besitzt eine Schwenkfläche 44sowie eine Stützfläche 45.

Die Wirkungsweise der beschriebenen Vorrichtung ist wie folgt:

Bei der Betätigung des nicht dargestellten Abzuges der Waffe wird der Verschluss 15 freigegebenund wird durch die Kraft der ebenfalls nicht dargestellten Vorholfeder in Fig.1 nach links bewegt, d.h. er läuft gegen das Waffenrohr 11 und stösst dabei mit der Kante 22 gegen die Patrone 23. Die Patrone 23 wird dadurch ins Waffenrohr 11 hineingeschoben und in üblicher Weise durch den Zündstift 25 gezündet.

Die Umlenkvorrichtung 24 sorgt beim Einschieben der Patrone 23 ins Waffenrohr 11, dass die Patronenspitze nirgends anstösst, sondern genau ins Patronenlager des Waffenrohres 11 hineingeschoben wird.

Sobald eine Patrone 23 ins Waffenrohr 11 eingeschoben wird, bewegen sich durch die nicht dargestellte Patronenzuführvorrichtung die Patronen im rechten Patronenzuführkanal 13 (Fig.2) in Richtung des Pfeiles A. Durch diese Bewegung wird die in der Nähe der Ablenkvorrichtung 24 befindliche Patrone 23 gegen die Schwenkfläche 44 der Ablenkklinke 39 gedrückt. Gegen die Kraft der Feder 43 wird die Ablenkklinke 39 im Uhrzeigersinne verschwenkt und die Patrone 23 kommt zur Anlage an die Stützfläche 45 der Ablenkklinke 39. Beim erwähnten Einschieben der Patrone 23 durch den Verschluss 15 in das Waffenrohr 11 liegt die Patrone 23 an der Stützfläche 45 an. Diese Stützfläche verhindert dabei, dass die Patrone 23 beim Einschieben ins Waffenrohr 11 in unbeabsichtigter Weise in den Zuführkanal 13 zurückgeschoben wird.

## Patentansprüche

1. Vorrichtung zum Einschieben einer eine Spitze und eine Längsachse aufweisenden Patrone (23) in das Patronenlager des Waffenrohres (11) einer selbsttätigen Feuerwaffe, die ein Waffengehäuse aufweist, enthaltend:
- einen Patronenzuführkanal (12,13), der neben dem Waffenrohr (11) angeordnet ist;
- einen hin- und hergehenden Verschluss (15) zum Einschieben der Patronen (23) aus dem Patronenzuführkanal (12,13) in das Patronenlager des Waffenrohres (11);
- Führungsorgane (38) zum Ablenken der im Führungskanal (12,13) befindlichen Patrone (23) gegen das Waffenrohr (11);
gekennzeichnet durch
- eine Stütz- und Ablenkklinke (39), die sich - in Schussrichtung der Waffe gesehen - hinter dem Führungsorgan (38) befindet und ein Abgleiten der Patrone (23) vom Führungsorgan (38) verhindert;
- diese Stützklinke (39) ragt in den Patronenzuführkanal (12,13) und ist im Bereich der einzuschiebenden Patronenspitze im Patronenzuführkanal (12, 13) schwenkbar gelagert, wobei die Schwenkachse (40) parallel zur Längsachse der Patronen angeordnet ist;
- diese Stützklinke (39) weist eine Führungsfläche (44) auf, die sich gegenüber den im Patronenzuführkanal (12, 13) angeordneten Patronen (23) befindet;
- diese Stützklinke (39) weist ferner eine Stützfläche (45) auf, die sich gegenüber dem Waffengehäuse befindet und quer zur genannten Führungsfläche (44) gerichtet ist;
- diese Stützklinke (39) ist durch die Patronen (23) ausschwenkbar und bildet mit der genannten Stützfläche (45) einen Anschlag, der ein unbeabsichtigtes Zurückgleiten der Patronenspitze in den Patronenzuführkanal (12, 13) und ein Ausweichen der Patronen (23) gegenüber dem exzentrischen Vorschub durch den Verschluss (15) verhindert;
- diese Stützklinke (39) besitzt einen Anschlag, der in der einen Stellung der Stützklinke (39) an einem ortsfesten Anschlag anliegt, wodurch die Stützklinke (39) eine Rücklaufsperre bildet, welche verhindert, dass die Patronenspitze in den Patronenzuführkanal (12, 13) zurückgleitet, nachdem die Patrone (23) die Stützklinke (39) betätigt hat und nachdem die Patrone (23) an der Führungsfläche (44) der Stützklinke (39) vorbeigeschoben wurde und in das Waffengehäuse hineinragt.

## Claims

An apparatus for inserting cartridges (23) each having a cartridge tip and a cartridge lengthwise axis, into a cartridge chamber of a weapon barrel (11) in an automatic firing weapon having a weapon housing, comprising:
- a cartridge feed channel (12, 13) arranged adjacent to said weapon barrel (11);
- a breechblock (15) reciprocating within the weapon housing of said automatic firing weapon for inserting cartridges (23) from said cartridges feed channel (12, 13) into said cartridge chamber of said weapon barrel (11);
- guide means (38) for deflecting cartridges (23) present in said cartridge feed channel (12, 13) towards said weapon barrel (11);
characterised in that
- said guide means (35) containing cartridge supporting and deflecting means (39) which is arranged - viewed in firing direction - behind said guide means (38) prohibiting unintended retrograde motion of the cartridge tip;
- said cartridge supporting and deflecting means (39) protruding into said cartridge feed channel (12, 13) in the region of the cartridge tips and having means for pivoting about a pivot axis (40) which extends essentially parallel to the cartridge lengthwise axis;
- said cartridge supporting and deflecting means (39) containing a guide surface (44) facing said cartridges (23) arranged in said cartridge feed channel (12, 13);
- said cartridge supporting and deflecting means (39) further containing a bearing surface (45) facing said weapon housing and arranged transverse relative to said guide surface (44) of said cartridge supporting and deflecting means (39);
- said cartridge supporting and deflecting means (39) being pivotable under the action of the cartridges (23) present in the cartridge feed channel (12, 13) forming, by means of said bearing surface (45), a return stop which prohibits unintended retrograde motion of the cartridge tip and unintended deflecting by excentric insertion motion of said breechblock (15);
- said cartridge supporting and deflecting means (39) is provided with a stop which in one position engage a stationary stop and forms by means of said bearing surface (45) a return stop which prohibits unintended retrograde motion of said cartridge tip into said cartridge feed channel (12, 13), after being pivoted about said pivot axis under the action of a cartridge incoming from said cartridge feed channel and when the cartridge protrudes into said weapon housing.

## Revendications

Dispositif pour engager une cartouche (23) ayant une pointe et un axe longitudinal dans la chambre du canon (11) d'une arme à feu automatique qui comporte un chargeur, avec
- un canal d'alimentation de cartouches (12,13) qui est situé à côté du canon (11),
- une culasse (15) à mouvement alternatif pour introduire les cartouches (23) à partir du canal d'alimentation de cartouches (12, 13) dans la chambre du canon (11),
- des organes de guidage (38) pour dévier la cartouche (23) se trouvant dans le canal de guidage (12, 13) vers le canon (11),
caractérisé par:
- un verrou d'appui et de déviation (39) qui, vu dans la direction de tir de l'arme, se trouve derrière l'organe de guidage (38) et évite que la cartouche (23) ne glisse de l'organe de guidage (38),
- ce verrou d'appui (39) pénètre dans le canal de guidage de cartouches (12, 13) et est monté pivotant dans le canal de guidage de cartouches (12,13) au niveau de la pointe de la cartouche à engager, l'axe de pivotement (40) étant parallèle à l'axe longitudinal des cartouches,
- ce verrou d'appui (39) comporte une surface de guidage (44) qui se trouve en regard des cartouches (23) dans le canal d'alimentation de cartouches (12, 13),
. - ces surfaces d'appui (39) comportent en outre une surface d'appui (45) qui se trouve en regard d'un chargeur et est dirigée transversalement à ladite surface de guidage (44),
- ce verrou d'appui (39) peut être pivoté par les cartouches (23) et forme avec ladite surface d'appui (45) une butée interdisant tout retour accidentel de la pointe de la cartouche dans le canal de guidage de cartouches (12, 13) et une déviation des cartouches (23) par rapport à l'avancée décentrée par la culasse (15)
- ce verrou d'appui (39) comporte une butée qui, dans l'une des positions du verrou d'appui (39) vient contre une butée fixe, le verrou d'appui (39) formant alors une barrière anti-retour évitant que la pointe de la cartouche ne revienne dans le canal d'alimentation de cartouches (12, 13) après que la cartouche (23) ait actionné le verrou d'appui (39) et après que la cartouche (23) ait été glissée sur la surface de guidage (44) du verrou d'appui (39) et ait pénétré dans le chargeur.
